# EUROPÄISCHE PATENTSCHRIFT

(11) **EP 0 449 149 B1**
(45) Veröffentlichungstag und Bekanntmachung des Hinweises auf die Patenterteilung: **13.10.1993**
(21) Anmeldenummer: 91104588.8
(22) Anmeldetag: 23.03.1991
(51) Int. Cl.: B65C 9/10, B65C 9/16

(54) **Etikettenkasten für einen Etikettenstapel in einer Etikettierstation**
Magazine for stacked labels, in a labelling machine
Magasin pour étiquettes empilées, dans une étiqueteuse

(30) Priorität: 28.03.1990 DE 4010974; 05.09.1990 DE 4028114
(43) Veröffentlichungstag der Anmeldung: 02.10.1991
(73) Patentinhaber: KHS ETI-TEC MASCHINENBAU GmbH, D-40699 Erkrath (DE)
(72) Erfinder: Buchholz, Rainer, W-4000 Düsseldorf 12 (DE); Zodrow, Rudolf, W-4000 Düsseldorf 1 (DE)

(56) Entgegenhaltungen:
- DE-A- 2 139 662
- DE-A- 3 245 879

## Beschreibung

Die Erfindung bezieht sich auf einen Etikettenkasten für einen Etikettenstapel in einer Etikettierstation mit mindestens einem auf einem Drehtisch drehbar oder verschwenkbar angeordneten Entnahmelement, das mit seiner konvex gekrümmten, an einer Beleimungsvorrichtung beleimbaren Aufnahmefläche an der Stirnseite des Etikettenstapels abwälzbar ist, wobei zur Führung des Etikettenstapels zumindest an dessen Seiten und Unterseite bis zur Stapelvorderseite reichende Führungselemente vorgesehen sind und wobei der Etikettenstapel einerseits von seiner Rückseite aus druckbeaufschlagt ist und andererseits an seiner Stirnseite von dessen Rand übergreifenden Halteelementen gehalten ist, und mit einer Stellvorrichtung, die den Etikettenkasten mitsamt dem darin befindlichen Stapel aus der Abwälzposition der Stirnseite des Stapels in eine zurückversetzte Leerlaufposition überführt.

Mit dem vor- und zurückbewegbaren Etikettenkasten ist es möglich, gezielt die Etikettenentnahme aus dem Etikettenstapel und damit auch die Etikettenübertragung auf den zu etikettierenden Gegenstand zu steuern. Diese Steuerung erfolgt in der Weise, daß immer dann kein Etikett entnommen wird, wenn wegen des Fehlens eines zu etikettierenden Gegenstandes in einer Reihe eine Etikettenübertragung nicht möglich ist. Würde auch in diesem Fall ein Etikett entnommen werden, dann würde dies zu Störungen bei der weiteren Etikettenentnahme und -übertragung führen, weil das dem Etikettenstapel entnommene aber nicht auf den zu etikettierenden Gegenstand übertragene Etikett mit einem neuen dem Stapel entnommenen Etikett überdeckt würde.

Als Lösung für diese Forderung, die Etikettenentnahme aus dem Stapel durch das Entnahmeelement zu verhindern, ist es nicht nur bekannt, den gesamten Etikettenkasten zurückzubewegen, sondern es ist auch bekannt, entweder die an der Stirnseite des Etikettenstapels angreifenden Halteelemente oder zusätzliche Halteelemente derart anzusteuern, daß der von ihnen auf die Stirnseite des Etikettenstapels ausgeübte Druck und die damit zumindest am in Abwälzrichtung vorderen Rand des Etikettenstapels verbundene Kompression den Kontaktdruck der abwälzenden Aufnahmefläche derart vermindert, daß die Haftkraft des Leims während des Abwälzvorganges nicht ausreicht, das vordere Etikett dem Stapel zu entnehmen. Im Unterschied zu der ersten Lösung mit dem verstellbaren Etikettenkasten wird bei dieser Lösung nicht der Etikettenkasten bewegt, sondern diese Lösung beruht auf dem Prinzip, daß die Halteelemente die Etiketten so festhalten, daß trotz der vollflächigen Abwälzung der Aufnahmefläche des Entnahmeelementes auf der Stirnseite des Etikettenstapels das Etikett nicht entnommen werden kann. Im Extremfall ist es allerdings auch möglich, sämtliche Halteelemente derart stark anzusteuern, daß die Stirnseite des Etikettenstapels so weit zurückverlagert wird, daß die Aufnahmefläche des Entnahmeelementes die Stirnseite nicht mehr berührt. In diesem Fall ist der erforderliche Aufwand für die Ansteuerung der vielen Halteelemente erheblich siehe DE-A- 32 45 879 (entsprechend den Oberbegriff des Anspruchs 1).

Bei einer anderen bekannten Etikettiermaschine ist nicht für jedes, als die Vorderseite des Etikettenstapels übergreifendes Häkchen ausgebildetes Halteelement ein eigener Druckmittelzylinder vorgesehen, sondern die Häkchen sind in Führungsschienen des Etikettenkastens längsverschieblich geführt und miteinander über einen Rahmen zur gemeinsamen Bewegung durch einen Druckmittelzylinder gekuppelt. Bei diesem Stand der Technik enden die Führungsschienen kurz vor der Stapelvorderseite. Das bedeutet, daß gerade in dem vorderen, für eine präzise Entnahme von Etiketten wichtigen Bereich des Stapels den Etiketten keine präzise Führung gegeben wird (DE-A- 21 39 662).

Der Erfindung liegt die Aufgabe zugrunde, einen Etikettenkasten für einen Etikettenstapel in einer Etikettierstation zu schaffen, bei dem im Falle, daß kein Etikett entnommen werden soll, es nicht erforderlich ist, die große Masse des Etikettenkastens zurückzubewegen, um die Stirnseite des Etikettenstapels aus dem Abwälzbereich der Aufnahmefläche des Entnahmeelementes zu bringen, und es auch nicht erforderlich ist, dafür eine Vielzahl von über den gesamten Rand der Stirnseite des Etikettenstapels verteilt angeordneten, ansteuerbaren Halteelementen vorzusehen. Dieses Ziel soll erreicht werden, ohne daß dadurch die präzise Führung der Etiketten bis zur Stapelvorderseite beeinträchtigt wird.

Diese Aufgabe wird erfindungsgemäß dadurch gelöst, daß die Führungselemente im vorderen Teil des Etikettenkastens für eine engere Führung des Etikettenstapels als im übrigen Teil ausgelegt sind und gemeinsam mit den Halteelementen einen gegenüber den Führungselementen im übrigen Teil beweglichen Auszug bilden, der durch einen Antrieb zwischen der Abwälzposition und der Leerlaufposition bewegt wird.

Bei der erfindungsgemäßen Lösung wird die Kompressibilität des Etikettenstapels ausgenutzt, wenn mit dem Auszug der vordere Teil des Etikettenstapels zurückbewegt wird, um einen Leerlauf des Entnahmeelementes am Etikettenstapel zu ermöglichen. Die zu bewegende Masse ist im Vergleich zu der Masse des gesamten Etikettenkastens mit dem darin befindlichen Stapel klein. Das bedeutet, daß sich die Steuerung auch bei hohen Durchsatzleistungen verwirklichen läßt. Nicht länger werden für die Zurückbewegung der Stirnseite des Etikettenstapels eine Vielzahl von ansteuerbaren Halteelementen benötigt, vielmehr können diese Halteelemente wie bei einem insgesamt beweglichen Etikettenkasten starr ausgeführt sein, so daß auch keine speziell ausgestalteten Aufnahmeflächen des Entnahmeelementes, wie für bewegliche Halteelemente, notwendig sind. Da die Halteelemente nicht gegenüber der Stirnseite des Etikettenstapels bewegt werden, sondern nur der gesamte Auszug, ist die Belastung der Stirnseite des Stapels durch die Halteelemente klein, so daß es auch nicht zu Beschädigungen der Etiketten bei den Steuerbewegungen kommen kann. Da im vorderen Bereich die Führungselemente den Etikettenstapel bis zur Stapelvorderseite eng umfassen, ist nicht nur eine gute Führung der Etiketten bis zur Vorderseite gegeben, sondern auch eine geringe Bewegung dieses Stapelteils gegenüber den Führungselementen bei den Steuerbewegungen. Das bedeutet, daß beim Vorsteuern der Stapel nicht zurückbleibt und es zu nicht optimalen Abwälzverhältnissen bei der Entnahme eines Etiketts durch das Entnahmeelement kommt.

Da die zu steuernde Masse nicht allzu groß ist, ist es nach einer Ausgestaltung der Erfindung möglich, bei mehreren übereinander angeordneten Etikettenkästen deren Auszüge mit ein und demselben Stellantrieb anzutreiben.

Nach einer weiteren Ausgestaltung der Erfindung weist der vordere und der übrige Teil des Etikettenkastens axial verlaufende Führungsleisten für den Etikettenstapel auf, die im Übergangsbereich verzahnt ineinandergreifen.

Für den Antrieb des Auszuges gibt es verschiedene Alternativen. Nach einer ersten Alternativen ist als Antrieb für den ausziehbaren vorderen Teil des Etikettenkastens ein Kurbelantrieb vorgesehen. Dabei ist vorzugsweise in der Zug- und Schubstange des Kurbelantriebes ein Dämpfungsglied angeordnet, um die Belastung der Etiketten an der Stapelvorderseite bei den Steuerbewegungen möglichst klein zu halten. Nach einer zweiten Alternativen ist als Antrieb für den ausziehbaren vorderen Teil des Etikettenkastens eine Stellzylinderkolbenanordnung vorgesehen. Der vordere Teil des Etikettenkastens sollte dabei in einer Führung mit insbesondere gedämpften Anschlägen für die beiden Stellpositionen gelagert sein, um auch in diesem Fall die Belastung der Etikettenstapelvorderseite bei den Steuerbewegungen möglichst klein zu halten. Bei beiden alternativen Antrieben für den ausziehbaren Teil ist es möglich, einen so großen Stellweg zu erreichen, daß sich in der Leerlaufposition die Stapelvorderseite mit ausreichendem Sicherheitsabstand von der Abwälzfläche des Entnahmeelementes befindet. Deshalb ist es nicht unbedingt erforderlich, daß der hintere Teil des Etikettenkastens zusätzlich mittels eines Antriebes zurückversetzt werden kann. Sofern gleichwohl eine solche Forderung besteht, läßt sie sich im Rahmen der Erfindung vorteilhaft dadurch verwirklichen, daß der hintere Teil des Etikettenkastens als durch einen Antrieb verfahrbarer Wagen oder Schlitten ausgebildet ist, auf dem der vordere Teil, also der durch eigenen Antrieb verstellbare Auszug, mittels eines Antriebes bewegbar ist. Diese Ausgestaltung ermöglicht, daß in längeren Phasen, in denen kein Etikett entnommen werden soll, der Etikettenkasten in eine weiter zurückversetzte Position gebracht werden kann, in der die Stirnseite des Etikettenstapels, die sich möglicherweise infolge von über längere Zeit wirksamen Vibrationen etwas nach vorne verlagert, in sicherem Abstand von der Aufnahmefläche des Entnahmeelementes gehalten wird.

Als Antrieb für den übrigen Teil des Etikettenstapels eignet sich ein Kurbelantrieb. Wegen der auftretenden hohen Beschleunigungskräfte sollte in der Zug- und Schubstange ein Dämpfungsglied angeordnet sein.

Im folgenden wird die Erfindung anhand einer ein Ausführungsbeispiel darstellenden Zeichnung näher erläutert. Im einzelnen zeigen:
- Figur 1: eine Etikettierstation im Ausschnitt mit einem Entnahmeelement und einem einen Etikettenstapel aufnehmenden Etikettenkasten in Seitenansicht und teilweise im Schnitt,
- Figur 2: den Etikettenkasten der Figur 1 im Ausschnitt und in Aufsicht.
**und**
- Figur 3: eine zur Etikettierstation der Figur 1 abgewandelte Etikettierstation im Ausschnitt mit einem Entnahmeelement und einem einen Etikettenstapel aufnehmenden Etikettenkasten in Seitenansicht und teilweise im Schnitt.

Gemäß dem Ausfürungsbeispiel der Figuren 1 und 2 ist auf einem Drehtisch 1 ein Entnahmeelement 2 mit einer zylindrisch gekrümmten Aufnahmefläche 3 drehbar gelagert. Die Drehbewegung des Entnahmelementes 2 ist ungleichförmig, so daß sich das Entnahmeelement 2 an verschiedenen Stationen, wie Beleimungsvorrichtung, Etikettenvorratsstation und Etikettenübertragungsstation abwälzt. Wenn das Entnahmeelement 2 mit seiner beleimten Aufnahmefläche 3 sich an der Stirnseite eines Etikettenstapels 4 abwälzt, entnimmt es diesem Etikettenstapel 4 der Etikettenvorratsstation aufgrund der Haftwirkung des Leims das vordere Etikett.

Der Etikettenstapel 4 ist in einem Etikettenkasten 5 verschiebbar gehalten. Der im Etikettenkasten 5 befindliche Stapel 4 wird von in der Zeichnung nicht dargestellten Mitteln rückseitig druckbeaufschlagt. Der Etikettenkasten 5 weist in einem vorderen Teil 5a an allen Seiten axiale Führungsschienen 6 und in einem hinteren Teil 5b an den Seiten und am Boden axiale Führungsschienen 7 auf. Die vorderen Führungsschienen 6 sind auf eine spielfreie Führung des Etikettenstapels ausgelegt, während die hinteren Führungsschienen 7 für eine Führung des Etkettenstapels mit Spiel ausgelegt sind. Diese beiden Sätze von Führungsschienen 6,7 greifen im Übergangsbereich verzahnt ineinander. Der hintere Bereich 5b des Etikettenkastens 5 ist auf einem Wagen oder Schlitten 8 aufgebaut, der auf Schienen 9,10 verfahrbar ist. Als Antrieb für den Schlitten 8 dient ein Kurbelantrieb mit einer Zug- und Schubstange 11 und einer als Exzenter ausgebildeten Kurbel 12, die von einem Antrieb 13 zwischen zwei Stellungen verdrehbar ist. In der Zug- und Schubstange 11 ist ein elastisches, dämpfendes Übertragungselement 14 eingesetzt.

Der vordere Teil 5a des Etikettenkastens 5 ist als Auszug ausgebildet. Zu diesem Zweck sind die Führungsschienen 6 innenseitig an einem Gehäuse 15 angebracht, das von einer Trag- und Führungsschiene 16 getragen ist. Die Trag- und Führungsschiene 16 ist an beiden Enden verschiebbar zwischen als Dämpfungskörper ausgebildeten Anschlägen 17-20 auf Schienen 21,22 geführt, die von dem Schlitten 8 getragen sind. An beiden Enden der Trag- und Führungsschiene 16 sind zwischen ihr und dem Schlitten 8 als Antriebe doppelseitig beaufschlagbare Zylinderkolbenanordnungen 23,24 vorgesehen. Mit diesen Zylinderkolbenanordnungen 23,24 läßt sich der als Auszug ausgebildete vordere Teil 5a des Etikettenkastens 5 gegenüber dem übrigen Teil 5b des Etikettenkastens 5 zwischen zwei Positionen, die durch die Anschläge 17-20 bestimmt werden, das sind die Abwälzposition und die Leerlaufposition, verstellen. Beim Verstellen aus der Abwälzposition in die zurückversetzte Leerlaufposition werden die Etiketten im Etikettenstapel 4, insbesondere im vorderen Bereich, derart komprimiert, daß der Etikettenstapel 4 mit seiner Stirnseite von den sie übergreifenden Halteelementen 6a so weit zurückverlagert wird, daß die Stirnseite nicht mehr von der Aufnahmefläche 3 des Entnahmeelementes 2 berührt werden kann. Dafür reichen wenige Millimeter aus. Deshalb und wegen der zu bewegenden kleinen Masse läßt sich dieser Steuervorgang auch bei hohen Leistungen der Etikettierstation beherrschen.

Im Falle, daß für eine längere Zeit keine Etiketten dem Stapel 4 entnommen werden sollen, wird dagegen der gesamte Etikettenkasten 5 mittels des Kurbelantriebes 11,12 in die zurückversetzte Position bewegt. In diesem Fall beträgt der Abstand der Stirnfläche des Stapels 4 von der Aufnahmefläche 3 in Abwälzposition 1 bis 2 cm. Dieser Abstand reicht aus, um zu verhindern, daß selbst bei infolge von Vibrationen sich stirnseitig etwas aufblähendem Stapel 4 eine Berührung zwischen der Aufnahmefläche 3 und der Stirnseite des Stapels 4 verhindert wird.

Das Ausführungsbeispiel der Figur 3 unterscheidet sich von dem der Figuren 1 und 2 im wesentlichen darin, daß der hintere Teil 105b des Etikettenkastens 105 nicht verstellbar ist. Der einfacheren und kürzeren Beschreibung wegen sind für einander entsprechende Teile entsprechende um die Ziffer 100 erhöhte Bezugszeichen verwendet.

Der hintere Teil 105b des Etikettenkastens 105 ist auf ortsfesten Schienen 30 unverschieblich gehalten. Der vordere Teil 105a des Etikettenkastens 105 ist auf einem Wagen oder Schlitten 131 aufgebaut, der auf den Schienen 30 verschiebbar gelagert ist. Als Antrieb für den Schlitten 31 dient ein Kurbelantrieb mit einer Zug- und Schubstange 32, und einer als Exzenter ausgebildeten Kurbel 33, die von einem Antrieb 34 zwischen zwei Stellungen verdrehbar ist. In der Zug- und Schubstange 32 ist ein elastisches, dämpfendes Übertragungselement 35 eingesetzt.

Bei diesem zweiten Ausführungsbeispiel besteht im Gegensatz zum ersten Ausführungsbeispiel nicht die Möglichkeit, eine zusätzliche Stellbewegung des Etikettenkastens in eine noch weiter zurückversetzte Position dann vorzunehmen, wenn längere Zeit kein Etikett entnommen werden soll. Der Stellweg ist aber nach wie vor ausreichend, um eine Etikettenentnahme zu verhindern, wobei die Belastung des vorderen Etiketts an der Stirnseite des Etikettenstapels nicht so groß ist, daß dadurch Etiketten beschädigt werden.

## Patentansprüche

1. Etikettenkasten für einen Etikettenstapel (4;104) in einer Etikettierstation mit mindestens einem auf einem Drehtisch (1;101) drehbar oder verschwenkbar angeordneten Entnahmeelement (2;102), das mit seiner konvex gekrümmten, an einer Beleimungsvorrichtung beleimbaren Aufnahmefläche (3;103) an der Stirnseite des Etikettenstapels (4;104) abwälzbar ist, wobei zur Führung des Etikettenstapels (4;104) zumindest an dessen Seiten und Unterseite bis zur Stapelvorderseite reichende Führungselemente (6,7;106,107) vorgesehen sind und wobei der Etikettenstapel (4;104) einerseits von seiner Rückseite aus druckbeaufschlagt ist und andererseits an seiner Stirnseite von deren Rand übergreifenden Halteelementen (6a;106a) gehalten ist, mit einer Stellvorrichtung (15-24;115,31-35), die den Etikettenkasten mitsamt dem darin befindlichen Stapel (4;104) aus der Abwälzposition der Stirnseite des Stapels (4;104) in eine zurückversetzte Leerlaufposition überführt,
**dadurch gekennzeichnet,** daß die Führungselemente (6,7,106,107) im vorderen Teil des Etikettenkastens (5;105) für eine engere Führung des Etikettenstapels (4;104) als im übrigen Teil ausgelegt sind und gemeinsam mit den Halteelementen (6a;106a) einen gegenüber den Führungselementen (7;107) im übrigen Teil beweglichen Auszug (6,6a,15;106,106a,115) bilden, der durch einen Antrieb (23,24;32-34) zwischen der Abwälzposition und der Leerlaufposition bewegbar ist.

2. Etikettenkasten nach Anspruch 1,
**dadurch gekennzeichnet,** daß die Führungselemente (6,7;106,107) des vorderen und übrigen Teils des Etikettenkastens (5;105) als axial verlaufende Führungsleisten ausgebildet sind, die im Übergangsbereich verzahnt ineinandergreifen.

3. Etikettenkasten nach Anspruch 1 oder 2,
**dadurch gekennzeichnet,** daß bei zwei übereinandergeordneten gleichartigen Etikettenkästen mit Auszügen für die Auszüge ein gemeinsamer Antrieb vorgesehen ist.

4. Etikettenkasten nach einem der Ansprüche 1 bis 3,
**dadurch gekennzeichnet,** daß der Antrieb (32-34) ein Kurbelantrieb ist.

5. Etikettenkasten nach Anspruch 4,
**dadurch gekennzeichnet,** daß in der Zug- und Schubstange (32) des Kurbelantriebes (32-34) ein Dämpfungsglied (35) angeordnet ist.

6. Etikettenkasten nach einem der Ansprüche 1 bis 5,
**dadurch gekennzeichnet,** daß der hintere Teil (105b) des Etikettenkastens (105) stationär angeordnet ist.

7. Etikettenkasten nach Anspruch 1 oder 2,
**dadurch gekennzeichnet,** daß der Antrieb (23,24) eine Stellzylinderkolbenanordnung ist.

8. Etikettenkasten nach Anspruch 7,
**dadurch gekennzeichnet,** daß der vordere Teil (5a) des Etikettenkastens (5) in einer Führung (21,22) mit gedämpften Anschlägen (17-20) für die beiden Stellpositionen gelagert ist.

9. Etikettenkasten nach einem der Ansprüche 1,2,7 oder 8, **dadurch gekennzeichnet,** daß der übrige Teil (5b) des Etikettenkastens (5) als durch einen Antrieb (11,12,13) verfahrbarer Wagen oder Schlitten (8) ausgebildet ist, auf dem der vordere Teil (5a) mittels seines Antriebes (23,24) bewegbar ist.

10. Etikettenkasten nach Anspruch 9,
**dadurch gekennzeichnet,** daß als Antrieb (11,12,13) für den übrigen Teil (5b) des Etikettenkastens (5) ein Kurbelantrieb (11,12) vorgesehen ist.

11. Etikettenkasten nach Anspruch 10,
**dadurch gekennzeichnet,** daß in der Zug- und Schubstange (11) des Kurbelantriebes (11,12) ein Dämpfungsglied (14) angeordnet ist.

## Claims

1. Magazine for a stack of labels (4; 104) in a labelling machine, having at least one extracting means (2; 102), which is rotatably or pivotably disposed on a turntable (1; 101) and is rollable along the end face of the stack of labels (4; 104) with its convexly curved receiving face (3; 103), which is gluable at a gluing device, guide elements (6, 7; 106, 107) being provided to guide the stack of labels (4; 104), at least on its sides and underside, and extending to the front end of the stack, and the stack of labels (4; 104) being, on the one hand, subject to pressure from its rear end and being, on the other hand, retained at its end face by retaining elements (6a; 106a), which overlap the edge of said end face, and having an operating device (15-24; 115, 31-35), which transfers the magazine of labels, together with the stack (4; 104) situated therein, from the rolling position along the end face of the stack (4; 104) into a reset idling position, characterised in that the guide elements (6, 7, 106, 107) in the front portion of the magazine of labels (5; 105) are adapted for a closer guidance of the stack of labels (4; 104) than in the remaining portion and form, together with the retaining elements (6a; 106a), a discharge means (6, 6a, 15; 106, 106a, 115), which is movable relative to the guide elements (7; 107) in the remaining portion and is displaceable between the rolling position and the idling position by means of a drive (23, 24; 32-34).

2. Magazine for labels according to claim 1, characterised in that the guide elements (6, 7; 106, 107) of the front and remaining portions of the magazine for labels (5; 105) are provided as axially extending guide rails, which engage in one another in a toothed manner in the transitional region.

3. Magazine for labels according to claim 1 or 2, characterised in that, in the case of two similar magazines for labels which are disposed one above the other and have discharge means, a common drive is provided for the discharge means.

4. Magazine for labels according to one of claims 1 to 3, characterised in that the drive (32-34) is a crank drive.

5. Magazine for labels according to claim 4, characterised in that a damping member (35) is disposed in the pull-and-push rod (32) of the crank drive (32-34).

6. Magazine for labels according to one of claims 1 to 5, characterised in that the rear portion (105b) of the magazine for labels (105) is disposed in a stationary manner.

7. Magazine for labels according to claim 1 or 2, characterised in that the drive (23, 24) is an operating cylinder-and-piston arrangement.

8. Magazine for labels according to claim 7, characterised in that the front portion (5a) of the magazine for labels (5) is mounted in a guide (21, 22) having damped stop members (17-20) for the two operating positions.

9. Magazine for labels according to one of claims 1, 2, 7 or 8, characterised in that the remaining portion (5b) of the magazine for labels (5) is provided as a carriage or slide (8), which is displaceable by a drive (11, 12, 13) and on which the front portion (5a) is displaceable by means of its drive (23, 24).

10. Magazine for labels according to claim 9, characterised in that a crank drive (11, 12) is provided as drive (11, 12, 13) for the remaining portion (5b) of the magazine for labels (5).

11. Magazine for labels according to claim 10, characterised in that a damping member (14) is disposed in the pull-and-push rod (11) of the crank drive (11, 12).

## Revendications

1. Magasin d'étiquettes pour une pile d'étiquettes (4 ; 104) dans une étiqueteuse, comportant au moins un élément de prélèvement (2 ; 102) monté tournant ou pivotant sur un plateau tournant (1 ; 101), élément dont la surface réceptrice (3 ; 103), incurvée de façon convexe, peut être encollée dans un dispositif d'encollage, et qui peut rouler sur la face frontale de la pile d'étiquettes (4 ; 104), des éléments de guidage (6, 7 ; 106, 107) s'étendant jusqu'à la face avant de la pile étant prévus pour guider la pile d'étiquettes (4 ; 104), au moins sur ses côtés et sa face inférieure, et la pile d'étiquettes (4 ; 104) étant, d'une part, soumise à une poussée par l'arrière et étant, d'autre part, maintenue, sur sa face frontale, par des éléments de maintien (6a; 106a) dépassant sur son bord, et comportant un dispositif de réglage (15 - 24 ; 115, 31 - 35) faisant passer le magasin d'étiquettes, ainsi que la pile (4 ; 104) qui s'y trouve, de la position de contact avec roulement de la face frontale de la pile (4 ; 104) dans une position de marche à vide en retrait, caractérisé en ce que les éléments de guidage (6, 7, 106, 107), dans la partie avant du magasin d'étiquettes (5 ; 105) sont réglés pour assurer un guidage plus serré de la pile d'étiquettes (4; 104) que dans l'autre partie et constituent, avec les éléments de maintien (6a ; 106a), un tiroir (6, 6a, 15 ; 106, 106a, 115) mobile par rapport aux éléments de guidage (7; 107) de l'autre partie, qui peut passer de la position de contact avec roulement à la position de marche à vide au moyen d'un entraînement (23, 24 ; 32 - 34).

2. Magasin d'étiquettes selon la revendication 1, caractérisé en ce que les éléments de guidage (6, 7 ; 106, 107) de la partie avant et de l'autre partie du magasin d'étiquettes (5 ; 105) sont conformés en barrettes de guidage, s'étendant axialement, engrenées les unes dans les autres dans la zone de transition.

3. Magasin d'étiquettes selon la revendication 1 ou 2, caractérisé en ce que, lorsqu'on a deux magasins de même type superposés pourvus de tiroirs, un entraînement commun est prévu pour ces tiroirs.

4. Magasin d'étiquettes selon l'une des revendications 1 à 3, caractérisé en ce que l'entraînement (32 - 34) est constitué d'un mécanisme à bielle et manivelle.

5. Magasin d'étiquettes selon la revendication 4, caractérisé en ce qu'un organe d'amortissement (35) est disposé dans la bielle de traction et de poussée (32) du mécanisme à bielle et manivelle (32 - 34).

6. Magasin d'étiquettes selon l'une des revendications 1 à 5, caractérisé en ce que la partie arrière (105b) du magasin d'étiquettes (105) est stationnaire.

7. Magasin d'étiquettes selon la revendication 1 ou 2, caractérisé en ce que l'entraînement (23, 24) est constitué d'un dispositif à cylindre et piston de réglage.

8. Magasin d'étiquettes selon la revendication 7, caractérisé en ce que la partie avant (5a) du magasin d'étiquettes (5) est montée sur un guidage (21, 22) pourvu de butoirs (17 - 20) amortis pour les deux positions de réglage.

9. Magasin d'étiquettes selon l'une des revendications 1, 2, 7 ou 8, caractérisé en ce que l'autre partie (5b) du magasin d'étiquettes (5) est conformée en chariot (8) pouvant être déplacé par un entraînement (11, 12, 13), sur lequel la partie avant (5a) peut se déplacer au moyen de son entraînement (23, 24).

10. Magasin d'étiquettes selon la revendication 9, caractérisé en ce qu'un mécanisme à bielle et manivelle (11, 12) est prévu comme entraînement (11, 12, 13) pour l'autre partie (5b) du magasin d'étiquettes (5).

11. Magasin d'étiquettes selon la revendication 10, caractérisé en ce qu'un organe d'amortissement (14) est disposé dans la bielle de traction et de poussée (11) du mécanisme à bielle et manivelle (11, 12).
